# EUROPÄISCHE PATENTSCHRIFT

(11) **EP 1 028 356 B1**
(45) Veröffentlichungstag und Bekanntmachung des Hinweises auf die Patenterteilung: **07.07.2004**
(21) Anmeldenummer: 99124298.3
(22) Anmeldetag: 06.12.1999
(51) Int. Cl.: B41F 23/02, B65H 23/00, B65H 37/00, G03G 15/00

(54) **Vorrichtung zum Befeuchten von bahnförmigem Material**
Device for humidifying a material in web form
Dispositif pour humidifier un matériau en forme de bande

(30) Priorität: 12.02.1999 DE 19905824
(43) Veröffentlichungstag der Anmeldung: 16.08.2000
(73) Patentinhaber: Weitmann & Konrad GmbH & Co. KG, 70771 Leinfelden-Echterdingen (DE)
(72) Erfinder: Hess, Günter, 72770 Reutlingen (DE)
(74) Vertreter: Dreiss, Fuhlendorf, Steimle & Becker

(56) Entgegenhaltungen:
- DE-A- 3 535 330
- DE-C- 312 388
- DE-C- 19 615 198

## Beschreibung

Die Erfindung betrifft eine Vorrichtung zum Befeuchten von bahnförmigem Material, wie Papierbahnen oder dergleichen, mit einer Eintrittsöffnung und einer Austrittsöffnung für das bahnförmige Material und einer zwischen der Eintrittsöffnung und der Austrittsoffnung vorgesehenen Auftragseinrichtung für ein Fluid, insbesondere eine Flüssigkeit.

Aus der DE 42 27 136 ist eine Befeuchtungsvorrichtung für eine Papierbahn für den Offsetdruck bekannt geworden. Mit dieser Befeuchtungsvorrichtung wird die Papierbahn nach dem Trocknungsprozess, bei welchem sie eine Trockenstation durchläuft, in welcher die Druckfarbe getrocknet wird, rückbefeuchtet. Dies ist erforderlich, da während des Trocknungsprozesses der Wassergehalt der Papierbahn vermindert wird, wodurch sich nicht nur Dimensionsänderungen ergeben, sondern sich auch die Papierbahn hinsichtlich ihrer statischen Aufladung und Verarbeitungseigenschaften negativ verändert. Mit der Befeuchtungsvorrichtung wird der Papierbahn die während des Trocknungsprozesses verlorengegangene Flüssigkeit zugefügt, so dass sie optimal weiterverarbeitet werden kann. Es hat sich gezeigt, dass auch beim Digitaldruck, der z.B. vom Kopiervorgang bekannt ist, das Papier während des Fixiervorganges so stark erwärmt wird, dass der Feuchtegehalt des Papiers so stark verändert wird, dass sich das Papier z.B. statisch auflädt oder dass es sogar zu Verformungen und Dimensionsänderungen kommt. Dies führt zu Störungen in der Weiterverarbeitung der Papierbahn. Insbesondere beim doppelseitigen Druck wird in der Regel der zweite Druck mit verkleinertem Maßstab aufgebracht, da sich die Papierbahn nach dem ersten Druck und der Wärmebehandlung zur Fixierung des Toners verkleinert hat.

Aus der DE-A-196 15 198 ist eine Vorrichtung zur Rückbefeuchtung einer Bedruckstoffbahn bekannt. Zum Einführen der Bedruckstoffbahn weist die Vorrichtung einen Einlassschlitz auf, in welchen das lose Ende der Bahn eingeführt werden muss. Hierfür ist aber eine Trennung der Bahn erforderlich. Soll die Bahn nicht getrennt werden, so muss das Oberteil der Vorrichtung abgenommen und die Bahn zwischen Einlassschlitz und Auslassschlitz eingelegt werden. Dies ist aber umständlich und zeitaufwändig.

Der Erfindung liegt die Aufgabe zugrunde, eine Vorrichtung zum Befeuchten von bahnförmigem Material bereitzustellen, welche problemlos einsetzbar ist, insbesondere auch beim Digitaldruck.

Diese Aufgabe wird bei einer Vorrichtung zum Befeuchten von bahnförmigem Material der eingangs genannten Art erfindungsgemäß dadurch gelöst, dass die Eintrittsöffnung und die Austrittsöffnung zwischen wenigstens zwei Befeuchtungsarmen vorgesehen ist und die Eintrittsöffnung und die Austrittsöffnung nur auf einer Seite über einen zwischen den Armen verlaufenden randoffenen Schlitz miteinander verbunden sind.

Die erfindungsgemäße Vorrichtung hat die wesentliche Eigenschaft, dass das bahnförmige Material, z.B. eine endlose Papierbahn, ohne Durchtrennung der Papierbahn über den randoffenen Schlitz zwischen die beiden Arme eingeführt werden kann, so dass die Papierbahn nun zwischen der Eintrittsöffnung und der Austrittsöffnung während des Durchlaufs durch die Befeuchtungsvorrichtung befeuchtet werden kann. Die Digitaldruckvorrichtung kann ohne Befeuchtungsvorrichtung verwendet werden, und die Befeuchtungsvorrichtung kann nachträglich, d.h. bei Bedarf, der Druckmaschine nachgeschaltet werden, indem das bahnförmige Material seitlich in die Befeuchtungsvorrichtung eingeführt wird. Das bahnförmige Material durchläuft nun zusatzlich die Befeuchtungsvorrichtung und kann anschließend wie gewohnt weiter be- bzw. verarbeitet werden; z.B. kann die zweite Seite bedruckt werden oder die Papierbahn wird einer Vereinzelungseinrichtung zugeführt.

Da auf die Papierbahn in keiner Weise mechanisch eingewirkt wird, die Papierbahn also die Befeuchtungsvorrichtung frei durchläuft, kann die Papierbahn kontinuierlich oder diskontinuierlich, sogar mit geringfügigem Rücklauf, die Befeuchtungsvorrichtung durchwandern. Es bedarf auch keiner Transporteinrichtungen für die die Befeuchtungsvorrichtung durchlaufende Papierbahn, da sie von der nachfolgenden Einrichtung durch die Befeuchtungsvorrichtung hindurchgezogen wird.

Bei einer Weiterbildung ist vorgesehen, dass die Einlassöffnung und die Auslassöffnung auf unterschiedlichen Höhen liegen. Auf diese Weise wird die Befeuchtungsvorrichtung von der Papierbahn schräg durchlaufen, d.h. von unten nach oben bzw. von oben nach unten. Aufgrund des schrägen Durchlaufs kann die Befeuchtungsvorrichtung problemlos zwischen eine Druckvorrichtung und eine weiterverarbeitende Maschine eingeschoben und der zwischen den beiden Vorrichtungen sich befindende durchhängende Bahnabschnitt in die Befeuchtungsvorrichtung eingeführt werden.

Um eine optimale Einleitung in bzw. Ausleitung der Papierbahn aus der Befeuchtungsvorrichtung zu erzielen, weist die Einlassöffnung und/oder weist die Auslassöffnung jeweils zwei Führungswalzen für das bahnförmige Material auf. Diese Führungswalzen gewährleisten eine optimale Führung selbst dann, wenn das bahnförmige Material unter einem zum schrägen Durchlauf verschiedenen Winkel ankommt.

Ein kostengünstiger und einfacher Aufbau der Befeuchtungsvorrichtung wird dadurch erzielt, dass die beiden Arme weitestgehend gleich ausgebildet sind. Bevorzugterweise werden innerhalb der Arme die Auftragseinrichtungen um ihre Längsachse so gedreht, dass diese optimal auf die Papierbahn ausgerichtet werden. Dabei wird von der einen Auftragseinrichtung das Befeuchtungsfluid von schräg oben nach schräg unten auf die Papierbahnoberseite und von der anderen, im anderen Arm sich befindenden Auftragseinrichtung das Fluid von schräg unten nach schräg oben auf die Papierbahnunterseite gesprüht. Die Auftragseinrichtung für das Fluid wird z.B. von einem mehrere Sprührotoren oder von einem mehrere Düsen aufweisenden Balken gebildet. Dabei wird der Balken zentral aus einer Vorratswanne mit Flüssigkeit versorgt.

Gemäss einem bevorzugten Ausführungsbeispiel ist die Auftragseinrichtng mit wenigstens einer Verschlussblende, einem Schieber od.dgl. zum zeitweiligen Unterbrechen des Befeuchtungsvorganges versehen. Diese Verschlussblende bzw. der Schieber wird bei Stillstand der Papierbahn vor die Auftragsöffnungen verlagert, so dass die versprühte Flüssigkeit nicht auf die Papierbahn gelangen kann. Vielmehr wird die von der Verschlussblende zurückgehaltene Flüssigkeit in den Vorratstank zurückgeführt.

Mit Vorzug ist ein Bewegungssensor für das bahnförmige Material vorgeshen, über welchen zum einen die Geschwindigkeit, zum anderen der Transport bzw. der Stillstand der Bahn ermittelt wird. Bei Stillstand der Bahn wird, wie bereits erwähnt, der Flüssigkeitsaustrag auf die Papierbahn unterbunden. Ausserdem kann bei einem bevorzugten Ausführungsbeispiel die ausgetragene Menge an Flüssigkeit an die Geschwindigkeit der Papierbahn angepasst werden. Üblicherweise läuft die Papierbahn jedoch mit gleichmässiger Geschwindigkeit, so dass eine Mengenverstellung nicht erforderlich ist. Die Menge an auszutragendem Fluid wird dann einmalig auf einen optimalen Wert eingestellt und wird dann lediglich bei Bedarf nachgestellt.

Die Ausgestaltung der Befeuchtungsvorrichtung als mobiles Einsatzgerät eröffnet der Vorrichtung ein weites Einsatzgebiet nicht nur bei einer einzigen sondern bei mehreren Maschinen und kann bei Bedarf integriert und bei Nichtbedarf entfernt werden. Eine weitere Anpassung der Befeuchtungsvorrichtung an eine vorhandene Druckmaschine wird dadurch erreicht, dass die Arme höhenverstellbar sind oder in unterschiedlichen Höhen an einem Traggestell befestigt werden können. Auf diese Weise kann die durchhängende Papierbahn optimal durch die Befeuchtungsvorrichtung hindurchgeführt werden.

Zur optimalen Ausrichtung und Anpassung der Führungswalzen an die durchlaufende Papierbahn kann die gesamte Vorrichtung auf dem Boden verschoben und gedreht werden. Die Vorrichtung weist drei Laufrollen auf, von denen eine in der Höhe verstellbar und bezüglich ihrer Rolleigenschaft von Hand feststellbar ist.

Weitere Vorteile, Merkmale und Einzelheiten der Erfindung ergeben sich aus den Unteransprüchen sowie der nachfolgenden Beschreibung, in der unter Bezugnahme auf die Zeichnung ein bevorzugtes Ausführungsbeispiel im einzelnen beschrieben ist. Dabei können die in der Zeichnung dargestellten und in den Ansprüchen sowie in der Beschreibung erwähnten Merkmale jeweils einzeln für sich oder in beliebiger Kombination erfindungswesentlich sein. In der Zeichnung zeigen:
- Fig. 1:: eine perspektivische Ansicht der Befeuchtungsvorrichtung;
- Fig. 2:: einen Vertikalschnitt durch die Befeuchtungsvorrichtung;
- Fig. 3:: einen Schnitt III-III gemäss Fig. 2; und
- Fig. 4:: einen Schnitt IV-IV gemäss Fig. 2.

Die Fig. 1 zeigt ein Ausführungsbeispiel der erfindungsgemässen Befeuchtungsvorrichtung 10, welche als mobiles Einsatzgerät mit Rollen 12 ausgebildet ist. Die Befeuchtungsvorrichtung 10 weist ein Traggestell 14 auf, an welchem zwei Arme 16 und 18 frei auskragend und insgesamt in der Höhe anpassbar bzw. höhenverstellbar befestigt sind. An den Stirnseiten 20 der Arme 16 und 18 sind zwei Haltegriffe 22 befestigt, über welche die Befeuchtungsvorrichtung 10 transportiert, d.h. verschoben werden kann.

Die Befeuchtungsvorrichtung 10 besitzt eine Einlassöffnung 26 und eine Auslassöffnung 24, durch welche ein bahnförmiges Material 28, nämlich eine Papierbahn 30, in die Befeuchtungsvorrichtung 10 eingeführt und aus dieser herausgeführt wird. Die Einlassöffnung 26 und die Auslassöffnung 24 sind über einen randoffenen Schlitz 32 miteinander verbunden. Über diesen randoffenen Schlitz 32 kann die Papierbahn 30 seitlich zwischen die Arme 16 und 18 eingeschoben werden, ohne dass die Position der Arme 16 und 18 verändert werden muss, bzw. die Papierbahn 30 aufgetrennt werden muß.

In der Fig. 2 sind mehrere Verläufe der Papierbahn 30, die mit 30a, 30b, 30c, 30d und 30e bezeichnet sind, dargestellt. Sowohl die Einlassöffnung 26 als auch die Auslassöffnung 24 sind jeweils mit zwei Führungswalzen 34 und 36 versehen, über welche die Papierbahn 30 exakt zwischen die beiden Arme 16 und 18 hineingeführt bzw. aus diesen herausgeführt wird. Ausserdem ist deutlich erkennbar, dass die Einlassöffnung 26 niedriger liegt als die Auslassöffnung 24 und dass der Bahnverlauf innerhalb der Befeuchtungsvorrichtung 10 schräg von unten nach oben verläuft.

Sowohl innerhalb des Armes 16 als auch innerhalb des Armes 18 befindet sich jeweils eine Auftragseinrichtung 38 für die aufzutragende Flüssigkeit, die jeweils schräg (wie mit gestrichelter Linie 40 angedeutet) auf die Papierbahn 30 aufgesprüht wird.

In der Fig. 3 sind die beiden Auftragseinrichtungen 38 näher dargestellt, und es sind die Rotoren 42, die über ein gemeinsames Antriebsband 44 (jeweils ein Band je Auftragseinrichtung 38) angetrieben werden. Andeutungsweise sind die Sprühkegel 46 der Rotoren 42 dargestellt. Am Auslass der Rotoren 42 befindet sich jeweils eine Verschlussblende 48, die z.B. mittels eines Elektromagneten vor die Auslassöffnungen der Rotoren 42 verlagert bzw. diese freigebend posioniert werden kann. Auf diese Weise kann die Papierbahn 30 gezielt befeuchtet bzw. nicht befeuchtet werden. Eine Steuerung der beiden Verschlussblenden 48 erfolgt z.B. über einen Bewegungssensor, der den Transport der Papierbahn 30 erfasst. Dieser Bewegungssensor ist z.B. ein auf der Papierbahn aufsitzendes Rad mit einem induktiven Geber, der einen Stillstand der Papierbahn sofort oder mit Verzögerung einer Steuerungseinrichtung mitteilt.

In Fig. 3 sind ausserdem Einstellvorrichtungen 50, z.B. für die Sprühmenge od.dgl., erkennbar. Im Traggestell 14 ist die gesamte Fördertechnik 52 für die zu versprühende Flüssigkeit untergebracht. Die Auftragseinrichtungen 38 weisen, wie in Fig. 4 dargestellt, jeweils einen eigenen Antriebsmotor 54 auf, so dass die beiden Arme 16 und 18 unabhängig voneinander sind. Unterhalb der Auftragseinrichtung 38 des Arms 18 befindet sich eine Rücklaufrinne 56, die in einen Vorratsbehälter 58 mündet. Über die Rücklaufrinne 56 wird nicht versprühte Flüssigkeit, die z.B. mittels der Verschlussblende 48 zurückgehalten wird, in den Vorratsbehälter 58 zurückgeführt.

Mit der erfindungsgemässen Befeuchtungsvorrichtung 10 kann eine Papierbahn zwischen einer (nur andeutungsweise dargestellten) Druckvorrichtung 60 (Fig. 2), insbesondere einer Fixiereinrichtung, und einer weiterverarbeitenden Einrichtung 62 problemlos dadurch befeuchtet werden, dass die mobile Befeuchtungsvorrichtung 10 derart zwischen die Druckvorrichtung 60 und die weiterverarbeitende Einrichtung 62 eingeschoben wird, dass die Papierbahn 30 zwischen den beiden Armen 16 hindurchläuft. Die Papierbahn 30 muss lediglich über den randoffenen Schlitz 32 zwischen die beiden Arme 16 und 18 eingeschoben werden.

## Patentansprüche

1. Vorrichtung zum Befeuchten von bahnförmigem Material (28), wie Papierbahnen (30) oder dergleichen, mit einer Eintrittsöffnung (26) und einer Austrittsöffnung (24) für das bahnförmige Material (28) und einer zwischen der Eintrittsöffnung (26) und Austrittsöffnung (24) vorgesehenen Auftragseinrichtung (38) für ein Fluid, **dadurch gekennzeichnet, dass** die Eintrittsöffnung (26) und die Austrittsöffnung (24) zwischen wenigstens zwei Befeuchtungsarmen (16 und 18) vorgesehen sind und die Eintrittsöffnung (26) und die Austrittsöffnung (24) nur auf einer Seite über einen zwischen den Armen (16 und 18) verlaufenden randoffenen Schlitz (32) miteinander verbunden sind.

2. Vorrichtung nach Anspruch 1, **dadurch gekennzeichnet, dass** die Einlassöffnung (26) und die Auslassöffnung (24) auf unterschiedlichen Höhen liegen.

3. Vorrichtung nach einem der vorhergehenden Ansprüche, **dadurch gekennzeichnet, dass** die Einlassöffnung (26) und/oder die Auslassöffnung (24) jeweils zwei Führungswalzen (34, 36) für das bahnförmige Material (28) aufweisen.

4. Vorrichtung nach einem der vorhergehenden Anspruche, **dadurch gekennzeichnet, dass** die beiden Arme (16, 18) weitestgehend gleich ausgebildet sind.

5. Vorrichtung nach einem der vorhergehenden Ansprüche, **dadurch gekennzeichnet, dass** die beiden Arme (16, 18) zwischen sich einen schräg verlaufenden Schlitz (32) für das bahnförmige Material (28) aufweisen.

6. Vorrichtung nach einem der vorhergehenden Ansprüche, **dadurch gekennzeichnet, dass** jeder Arm (16 und 18) mit einer Auftragseinrichtung (38) für das Fluid versehen ist.

7. Vorrichtung nach einem der vorhergehenden Ansprüche, **dadurch gekennzeichnet, dass** die Auftragseinrichtung (38) für das Fluid von einem mehrere Spruhrotoren (42) oder Düsen aufweisenden Balken gebildet wird.

8. Vorrichtung nach einem der vorhergehenden Ansprüche, **dadurch gekennzeichnet, dass** das Fluid unter einem von der Horizontalen abweichenden Winkel auf das bahnförmige Material (28) auftragbar ist.

9. Vorrichtung nach einem der vorhergehenden Ansprüche, **dadurch gekennzeichnet, dass** die Auftragseinrichtung (38) mit Verschlussblenden (48) zum zeitweiligen Unterbrechen des Befeuchtungsvorganges versehen ist.

10. Vorrichtung nach einem der vorhergehenden Ansprüche, **dadurch gekennzeichnet, dass** die Einlassöffnung (26) auch als Auslassöffnung (24) und umgekehrt verwendbar ist.

11. Vorrichtung nach einem der vorhergehenden Ansprüche, **dadurch gekennzeichnet, dass** ein Bewegungssensor für das bahnförmige Material (28) vorgesehen ist.

12. Vorrichtung nach einem der vorhergehenden Ansprüche, **dadurch gekennzeichnet, dass** sie als mobiles Einsatzgerät ausgebildet ist.

13. Vorrichtung nach einem der vorhergehenden Ansprüche, **dadurch gekennzeichnet, dass** mindestens einer der beiden Arme (16, 18) höhenverstellbar oder in unterschiedlichen Höhen an einem Traggestell (14) befestigt bzw. befestigbar ist.

14. Vorrichtung nach Anspruch 13, **dadurch gekennzeichnet, dass** mindestens einer der beiden Arme (16, 18) von Hand, z.B. mittels einer Handkurbel, oder elektromotorisch höhenverstellbar ist.

15. Vorrichtung nach einem der vorhergehenden Ansprüche, **dadurch gekennzeichnet, dass** die Menge des aufzutragenden Fluids einstellbar ist.

16. Verwendung einer Vorrichtung nach einem der vorhergehenden Ansprüche bei einer Digitaldruckvorrichtung (60), in welcher bahnförmiges Material (28) mittels eines Toners beschichtet wird und die eine Fixiereinrichtung für den Toner aufweist, **dadurch gekennzeichnet, dass** die Vorrichtung (10) im Anschluss an die Fixiereinrichtung vorgesehen ist.

## Claims

1. A device for moistening web-shaped material (28), such as paper webs (30) or the like, comprising an inlet opening (26) and an outlet opening (24) for the web-shaped material (28) and an applicator device (38) for a fluid situated between said inlet opening (26) and said outlet opening (24), **characterized in that** the inlet opening (26) and the outlet opening (24) are arranged between at least two moistening arms (16 and 18) and the inlet opening (26) and the outlet opening (24) are connected to each other on one side only via an open-edged slit (32) running between the arms (16 and 18).

2. The device according to claim 1, **characterized in that** said inlet opening (26) and said outlet opening (24) are located at different vertical heights.

3. The device according to one of the preceding claims, **characterized in that** each of said inlet opening (26) and said outlet opening (24) are provided with two guide rollers (34, 36) for the web-shaped material (28).

4. The device according to one of the preceding claims, **characterized in that** said two arms (16, 18) have essentially essentially similar designs.

5. The device according to one of the preceding claims, **characterized in that** said two arms (16, 18) are provided with an obliquely extending slit (32) for the web-shaped material (28).

6. The device according to one of the preceding claims, **characterized in that** each of said two arms (16, 18) is provided with an applicator device (38) for the fluid.

7. The device according to one of the preceding claims, **characterized in that** the applicator device (38) for the fluid consists a bar having several spray rotors (42) or nozzles mounted thereto.

8. The device according to one of the preceding claims, **characterized in that** the fluid is applied to the web-shaped material (28) at an angle to the horizontal.

9. The device according to one of the preceding claims, **characterized in that** said applicator device (38) includes cover shields (48) for temporarily interrupting the moistening process.

10. The device according to one of the preceding claims, **characterized in that** said inlet opening (26) can be used as outlet opening (24) and vice versa.

11. The device according to one of the preceding claims, **characterized in that** a motion sensor for the web-shaped material (28) is provided.

12. The device according to one of the preceding claims, **characterized in that** said device is a mobile device.

13. The device according to one of the preceding claims, **characterized in that** at least one of the two arms (16, 18) is adjustable in height or is mounted or mountable to a frame (14) at different heights.

14. The device according to one of the preceding claims, **characterized in that** the at least one of the two arms (16, 18) is adjustable in height manually, e.g. by means of a crank-handle or via an electric motor.

15. The device according to one of the preceding claims, **characterized in that** the amount of fluid to be applied is adjustable.

16. Use of a device according to one of the preceding claims in combination with a digital printing device (60), in which the web-shaped material (28) is covered with a toner, the device having a fixation device for the toner, **characterized in that** the device (10) is arranged downstream of said fixation device.

## Revendications

1. Dispositif permettant d'humidifier un matériau en forme de bande (28), comme des bandes de papier (30) ou similaires, avec un orifice d'admission (26) et un orifice d'évacuation (24) pour le matériau en forme de bande (28) et un dispositif d'application (38) pour un fluide, prévu entre l'orifice d'admission (26) et l'orifice d'évacuation (24), **caractérisé en ce que** l'orifice d'admission (26) et l'orifice d'évacuation (24) sont prévus entre au moins deux bras humidificateurs (16 et 18), et l'orifice d'admission (26) et l'orifice d'évacuation (24) sont seulement reliés l'un à l'autre sur un côté par l'intermédiaire d'une fente (32) à bords dégagés située entre les bras (16 et 18).

2. Dispositif selon la revendication 1, **caractérisé en ce que** l'orifice d'admission (26) et l'orifice d'évacuation (24) se trouvent à des hauteurs différentes.

3. Dispositif selon l'une quelconque des revendications précédentes, **caractérisé en ce que** l'orifice d'admission (26) et / ou l'orifice d'évacuation (24) présentent respectivement deux cylindres de guidage (34, 36) pour le matériau en forme de bande (28).

4. Dispositif selon l'une quelconque des revendications précédentes, **caractérisé en ce que** les deux bras (16, 18) sont configurés en étant les plus ressemblants possible.

5. Dispositif selon l'une quelconque des revendications précédentes, **caractérisé en ce que** les deux bras (16, 18) présentent eux entre une fente (32) oblique pour le matériau en forme de bande (28).

6. Dispositif selon l'une quelconque des revendications précédentes, **caractérisé en ce que** chaque bras (16 et 18) est doté d'un dispositif d'application (38) pour le fluide.

7. Dispositif selon l'une quelconque des revendications précédentes, **caractérisé en ce que** le dispositif d'application (38) pour le fluide est formé par une barre présentant un ou plusieurs rotors de pulvérisation (42) ou buses.

8. Dispositif selon l'une quelconque des revendications précédentes, **caractérisé en ce que** le fluide peut être appliqué selon un angle déviant de l'horizontale sur le matériau en forme de bande (28).

9. Dispositif selon l'une quelconque des revendications précédentes, **caractérisé en ce que** le dispositif d'application (38) est doté d'écrans d'obturation (48) permettant d'interrompre pendant un certain temps le processus d'humidification.

10. Dispositif selon l'une quelconque des revendications précédentes, **caractérisé en ce que** l'orifice d'admission (26) peut également être utilisé sous la forme d'un orifice d'évacuation (24) et inversement.

11. Dispositif selon l'une quelconque des revendications précédentes, **caractérisé en ce qu'**un capteur de déplacement est prévu pour le matériau en forme de bande (28).

12. Dispositif selon l'une quelconque des revendications précédentes, **caractérisé en ce qu'**il est configuré sous la forme d'un appareil interchangeable mobile.

13. Dispositif selon l'une quelconque des revendications précédentes, **caractérisé en ce qu'**au moins l'un des deux bras (16, 18) peut être réglé en hauteur ou est fixé ou peut être fixé à différentes hauteurs sur un cadre porteur (14).

14. Dispositif selon la revendication 13, **caractérisé en ce qu'**au moins l'un des deux bras (16, 18) peut être réglé en hauteur à la main, par exemple à l'aide d'une poignée, ou par voie électromotrice.

15. Dispositif selon l'une quelconque des revendications précédentes, **caractérisé en ce que** la quantité du fluide à appliquer peut être réglée.

16. Utilisation d'un dispositif selon l'une quelconque des revendications précédentes dans un dispositif d'impression numérique (60), dans lequel le matériau en forme de bande (28) est revêtu de toner, et qui présente un dispositif de fixage pour le toner, **caractérisé en ce que** le dispositif (10) est prévu en étant raccordé au dispositif de fixage.
